# EUROPÄISCHE PATENTSCHRIFT

(11) **EP 2 060 855 B1**
(45) Veröffentlichungstag und Bekanntmachung des Hinweises auf die Patenterteilung: **09.07.2014**
(21) Anmeldenummer: 07405325.7
(22) Anmeldetag: 13.11.2007
(51) Int. Cl.: F24D 17/00

(54) **Wasserzirkulationsleitung mit einem Abschlussstück und Verfahren zum Montieren einer solchen Wasserzirkulationsleitung**
Water circulation pipe with a connecting piece and method for assembling such a water circulation pipe
Conduite de circulation d'eau dotée d'un élément de raccordement et procédé de montage d'une telle conduite de circulation d'eau

(43) Veröffentlichungstag der Anmeldung: 20.05.2009
(73) Patentinhaber: Geberit International AG, 8645 Jona (CH)
(72) Erfinder: Allemann, Rudolf, 8722 Kaltbrunn (CH); Keller, Goran, 8635 Dürnten (CH); Rüegg, Urs, 8645 Jona (CH)
(74) Vertreter: Frischknecht, Harry Ralph

(56) Entgegenhaltungen:
- EP-A- 0 997 690
- WO-A-2006/109080
- DE-A1- 10 054 822
- DE-C1- 4 331 194
- DE-U1- 29 920 286

## Beschreibung

Die Erfindung betrifft eine Wasserzirkulationsleitung mit einem Abschlussstück nach dem Oberbegriff des Anspruchs 1.

Ein Abschlussstück ist im Stand der Technik aus der DE 29920286 U bekannt geworden. Dieses ist mehrteilig ausgebildet und besitzt einen Anschluss für die Innenzirkulation als auch einen Anschluss für das Steigrohr. Beide Anschlüsse sind zueinander so angeordnet, dass das Wasser aus dem Steigrohr innerhalb des Abschlussstückes in die Innenzirkulationsleitung strömen kann. Das Abschlussstück soll aus Standardbauteilen herstellbar sein. Nachteilig ist jedoch, dass mit einem solchen Abschlussstück die Montage einer Wasserzirkulationsleitung vergleichsweise aufwendig ist. Für die Montage sind wenigstens zwei Monteure erforderlich. Weiterhin zeigt das Dokument die Merkmale des Oberbegriffs von Anspruch 1.

Ein weiteres Abschlussstück dieser Art ist im Stand der Technik aus der EP-A-0 299 471 bekannt geworden. Dieses ist ebenfalls mehrteilig ausgebildet und besitzt ein Stützrohr, das mit einem Klemmring am oberen Ende des Innenzirkulationsrohres befestigt ist. An diesem Stützrohr ist ein Stützflansch angeschweisst, der an einer erweiterten Schulter des Steigrohres aufliegt. Auch hier ist die Montage einer Wasserzirkulationsleitung vergleichsweise aufwändig.

Der Erfindung liegt die Aufgabe zu Grunde, eine Wasserzirkulationsleitung mit einem Abschlussstück der genannten Art zu schaffen, das eine einfachere Montage ermöglicht und/oder kostengünstiger herstellbar ist.

Die Aufgabe ist gemäss Anspruch 1 gelöst. Das Abschlussstück der Wasserzirkulationsleitung wird nicht durch verschrauben oder mit einem Flansch am Steigrohr befestigt, sondern wird lediglich mit einem Klemmteil gleitbar und somit schwimmend im Steigrohr angeordnet. Die Verbindung ist somit reibschlüssig, so dass ein aufwändiges Verschrauben oder anderweitiges mechanisches Verbinden mit dem Steigrohr nicht erforderlich ist. Das Abschlussstück kann sehr einfach und einstückig hergestellt werden. Insbesondere kann das Abschlussstück als einstückiges Kunststoffteil hergestellt werden. Die Montage ist sehr einfach, da das in das Steigrohr eingeführte Innenzirkulationsrohr im Steigrohr verschiebbar ist. Eine Wasserzirkulationsleitung kann deshalb mit diesem Abschlussstück von einem einzigen Monteur einfach und dennoch sicher montiert werden.

Vorteilhaft ist zudem, dass aufgrund der schwimmenden Lagerung des Abschlussteils im Steigrohr Längenänderungen durch Verschieben des Abschlussstücks im Steigrohr aufgenommen werden können. Spannungen und Geräusche können damit vermieden werden.

Das erfindungsgemässe Abschlussstück eignet sich insbesondere in Verbindung mit einem Anschlussstück gemäss dem europäischen Patent EP 20 23 058.

Das Abschlussstück kann dann besonders kostengünstig hergestellt und montiert werden, wenn es gemäss einer Weiterbildung der Erfindung einen elastischen Stützteil aufweist, der gegen die Innenseite des Steigrohres spannbar ist. Der Stützteil ist hierbei vorzugsweise als elastische Haltelasche, beispielsweise als Ring oder als Klammer ausgebildet.

Nach einer Weiterbildung der Erfindung ist vorgesehen, dass der Verbindungsteil als schraubbarer Teil ausgebildet ist, der in das obere Ende der Innenzirkulationsleitung einschraubbar ist. Das Abschlussstück kann somit in einfacher weise mit dem Innenzirkulationsrohr verbunden werden. Klemmen oder dergleichen sind nicht erforderlich.

Nach einer Weiterbildung der Erfindung ist vorgesehen, dass der Verbindungsteil einen Kanal aufweist, durch den Wasser von Aussen in das Innenzirkulationsrohr fliessen kann. Vorzugsweise ist dieser Kanal mit einer Querbohrung verbunden. Das Wasser kann dann vom Steigrohr durch die Querbohrung in den genannten Kanal und durch diesen in das Innenzirkulationsrohr gelangen.

Bei der Wasserzirkulationsleitung mit dem Abschlussstück ist vorzugsweise vorgesehen, dass die Wasserzirkulationsleitung an einem unteren Ende an ein Anschlussstück angeschlossen ist, das einen Einsatz aufweist, der mit dem unteren Ende des Innenzirkulationsrohres verbunden ist.

Gemäss einer Weiterbildung der Erfindung ist vorgesehen, dass der Einsatz bei der Montage mit dem Innenzirkulationsrohr nach unten aus einem Gehäuse des Anschlussstücks herausziehbar ist. Dies ermöglicht eine Montage, bei welcher das schlauchförmige und flexible Innenzirkulationsrohr von oben in das Steigrohr eingezogen werden kann. Mit dem aufgesetzten Abschlussstück kann dann das Innenzirkulationsrohr an seinem unteren Ende um eine bestimmte Länge aus dem Gehäuse des Anschlussstücks nach unten herausgezogen werden. Der Einsatz kann nun auf das untere Ende des Innenzirkulationsrohres aufgesetzt und schliesslich nach oben geschoben und am Gehäuse des Anschlussstücks befestigt werden. Das Abschlussstück wird bei dieser Montage entsprechend nach oben bzw. nach unten verschoben. Dieses Verfahren ermöglicht eine einfache und dennoch sichere Einmannmontage einer Wasserzirkulationsleitung.

Ausführungsbeispiele der Erfindung werden nachfolgend anhand der Zeichnung näher erläutert. Es zeigen:
- Figur 1: Ein Vertikalschnitt durch eine Wasserzirkulationsleitung mit einem erfindungsgemässen Abschlussstück
- Figuren 2a-2e: schematisch einzelne Schritte bei der Montage einer Wasserzirkulationsleitung und
- Figur 3: einen Schnitt durch das obere Ende des Innenzirkulationsrohres mit einem Abschlussstück gemäss einer Variante.

Die Figur 1 zeigt eine Wasserzirkulationsleitung 1, die an einem unteren Ende ein Anschlussstück 20 besitzt, an dem eine Zulaufleitung 2, ein Steigrohr 3 und ein Innenzirkulationsrohr 4 angeschlossen sind. Die Zulaufleitung 2 ist an einem hier nicht gezeigten Warmwasserboiler einer Heizungsanlage anschlossen. Durch diese Zulaufleitung 2 und durch einen Durchgang 19 im Anschluss 20 kann dem Steigrohr 3 Warmwasser zugeführt werden. Das Steigrohr 3 führt beispielsweise von einem Kellergeschoss durch einen Gebäudeboden 5 nach oben über mehrere Etagen eines hier nicht gezeigten Gebäudes. In jeder Etage kann das Steigrohr 3 über jeweils ein T-Stück 6 mit einer Leitung 7 verbunden sein, an der beispielsweise ein Wasserhahn angeschlossen ist. In der Figur 1 ist lediglich ein T-Stück 6 gezeigt. In der Regel sind aber entsprechend der Anzahl der Etagen mehrere solche T-Stücke 6 an das Steigrohr 3 angeschlossen.

Das Innenzirkulationsrohr 4 besitzt ein oberes Ende 4a mit einer Öffnung 8, in die ein Anschlussstück 25 eingesetzt und insbesondere eingeschraubt ist. Durch eine Querbohrung 29 und einen Kanal 28 im Abschlussstück 25 kann Wasser vom Steigrohr 3 in das Innenzirkulationsrohr 4 fliessen. Das im Innenzirkulationsrohr 4 nach unten strömende Wasser gelangt durch einen ersten Ast 16a und durch einen zweiten Ast 16b eines Einsatzes 14 in eine Rücklaufleitung 4b, die an einem Anschlussstutzen 12 mit einem Gehäuse 13 des Anschlussstückes 20 verbunden ist. Die Rücklaufleitung 4b ist an eine hier nicht gezeigte Pumpe angeschlossen, so dass das im Innenzirkulationsrohr 4 zirkulierende Wasser wieder dem Wasserboiler zugeführt werden kann. Ist die Pumpe ständig in Betrieb, so wird ein Strömungskreislauf aufrechterhalten, bei dem warmes Wasser im Steigrohr 3 nach oben strömt und dann durch das Abschlussstück 25 nach unten und durch einen Durchgang 16 in die Rücklaufleitung 4b und schliesslich wieder in den Warmwasserboiler gelangt. Damit kann erreicht werden, dass auch bei einem hohen Gebäude mit mehreren Etagen in jeder Etage im Wesentlichen sofort Warmwasser zur Verfügung steht. Der Wärmeverlust kann vergleichsweise klein gehalten werden.

Das Gehäuse 13 des Anschlussstücks 20 ist beispielsweise aus einem geeigneten Metall hergestellt und besitzt eine Bohrung 15, in welche der Einsatz 14 von unten eingesetzt ist. Mit einer Dichtung 18 ist dieser Einsatz 14 gegenüber dem Gehäuse 13 abgedichtet. Mittels einer Mutter 17, welche in die Bohrung 15 eingeschraubt ist, ist der Einsatz 14 lösbar am Gehäuse 13 befestigt. Ist die Mutter 17 aus dem Gehäuse 13 herausgeschraubt, so kann der Einsatz 14 frei nach unten aus dem Gehäuse 13 herausgezogen werden.

Der Einsatz 14 besitzt einen nach oben ragenden Anschlussstutzen 11, an den das untere Ende des Innenzirkulationsrohres angeschlossen ist. Die Verbindung zwischen dem Anschlussstutzen 11 und dem unteren Ende der Innenzirkulationsleitung 4 kann an sich beliebig sein. Vorzugsweise ist dies eine Schraubverbindung. Denkbar ist aber auch beispielsweise eine Pressverbindung. Der Einsatz 14 ist somit bevorzugt von unten in das Innenzirkulationsrohr 4 eingeschraubt. Der erste Ast 16a des Durchganges 16 verläuft vertikal. Am unteren Ende dieses Astes 16a wird das durchströmende Wasser um 90° Grad umgelenkt und verläuft dann in dem zweiten Ast 16b horizontal in die Rücklaufleitung 4b. Das Steigrohr 3 ist an seinem unteren Ende mit einem nach oben ragenden Anschlussstutzen 10 mit dem Gehäuse 13 verbunden. Der Anschlussstutzen 10 kann für eine Pressverbindung vorgesehen sein.

Das Innenzirkulationsrohr 3 ist vorzugsweise aus Kunststoff hergestellt und flexibel. An seinem oberen Ende 4a wird das Innenzirkulationsrohr 4 durch das Abschlussstück 25 am oberen Ende 31 des Steigrohres 3 abgestützt. Das Abschlussstück 25 besitzt einen Stützteil 26 und einen Verbindungsteil 27. Der Verbindungsteil 27 besitzt aussenseitig ein hier nicht gezeigtes Schraubgewinde, so dass das Anschlussstück 25 von oben durch die Öffnung 8 in das Ende 4a eingeschraubt werden kann. Der Durchmesser des Verbindungsteils 27 ist etwas grösser als der Innendurchmesser des Innenzirkulationsrohres 4. Beim Einschrauben des Verbindungsteil 27 wird somit das obere Ende 4a etwas gedehnt. Im Verbindungsteil 27 verläuft der genannte Kanal 28, der mit der Querbohrung 29 verbunden ist. Wasser kann somit durch die Querbohrung 29 von zwei Seiten in den Kanal 28 und in diesem nach unten in das Innenzirkulationsrohr 4 gelangen.

Der Stützteil 26 ist ringförmig ausgebildet und elastisch. Er ist zudem so ausgebildet, dass er in dem in Figur 1 gezeigten eingeführten Zustand elastisch gespannt an der Innenseite des Steigrohres 3 anliegt. Aufgrund dieser Spannung wird das Abschlussstück 25 im Steigrohr 3 fixiert und damit das Innenzirkulationsrohr 3 am oberen Ende 4a gestützt. Mit einer vorbestimmten Kraft kann jedoch das Abschlussstück 25 im Steigrohr 3 nach oben und nach unten verschoben werden. Die Verbindung des Abschlussstückes 25 mit dem Steigrohr 3 ist somit eine reibschlüssige Verbindung. Das Abschlussstück 25 kann somit stufenlos im Steigrohr 3 verschoben werden. In jeder Position ist das Abschlussstück 25 durch die Spannung des Stützteils 26 fixiert.

Das Anschlussstück 25 ist vorzugsweise einstückig aus Kunststoff hergestellt. Grundsätzlich könnten beispielsweise das Stützteil 26 und das Verbindungsteil 27 auch separat hergestellte Teile sein die miteinander verbunden, beispielsweise verschraubt sind. Beim Montieren bildet jedoch das Abschlussstück 25 eine Einheit.

Das obere Ende 31 des Steigrohres 3 ist mit einem Fitting 30, beispielsweise einem Winkelstück mit einem hier nur teilweise gezeigten Leitungsrohr 32 verbunden, das ebenfalls zu einem Verbraucher führen kann.

Das in der Figur 3 gezeigte Abschlussstück 25' unterscheidet sich von dem oben beschriebenen Abschlussstück 25 dadurch, dass es als oben offene Klammer ausgebildet ist. Das Abschlussstück 25' ist ebenfalls elastisch ausgebildet und kann mit dem Innenzirkulationsrohr 4 vertikal verschoben werden.

Anhand der Figuren 2a bis 2e wird nachfolgend die Montage einer Wasserzirkulationsleitung 1 näher erläutert.

Für die Montage wird zuerst gemäss der Figur 2a das flexible Innenzirkulationsrohr 4 in Richtung des Pfeils 33 von oben in das Steigrohr 3 eingeschoben. Auf das obere Ende 4a des Innenzirkulationsrohres 4 wird gemäss der Figur 2b das Anschlussstück 25 in das Innenzirkulationsrohr 4 eingeschraubt. Auf das Steigrohr 3 wird gemäss Figur 2c der Fitting 30 aufgesetzt.

Nun wird das in das Steigrohr 3 eingezogene Innenzirkulationsrohr 4 gemäss Figur 2d in Richtung des Pfeils 34 beispielsweise um 0,5 m aus der Steigleitung 3 herausgezogen. Das untere Ende des Innenzirkulationsrohres 4 wird nun mit dem Einsatz 14 dicht verbunden. Schliesslich werden gemäss der Figur 2e der Einsatz 14 und mit diesem das Innenzirkulationsrohr 4 und das Abschlussstück 25 in Richtung des Pfeils 35 nach oben geschoben. Das Abschlussstück 25 gleitet hierbei im Steigrohr 3 nach oben. Schliesslich wird der Einsatz 14 mit dem Gehäuse 13 des Anschlussstücks 20 verbunden. Die Montage ist damit abgeschlossen. Sie kann wie erwähnt von einem einzigen Monteur durchgeführt werden. Das Auswechseln des Innenzirkulationsrohres 4 ist ebenfalls sehr einfach und kann ebenfalls von einem Monteur allein durchgeführt werden.

### Bezugszeichenliste

- 1: Wasserzirkulationsleitung
- 2: Zulaufleitung
- 3: Steigrohr
- 4: Innenzirkulationsrohr
- 4a: Oberes Ende
- 4b: Rücklaufleitung
- 5: Gebäudeboden
- 6: T-Stück
- 7: Leitung
- 8: Öffnung
- 9: Erster Anschlussstutzen
- 10: Zweiter Anschlussstutzen
- 11: Dritter Anschlussstutzen
- 12: Vierter Anschlussstutzen
- 13: Gehäuse
- 14: Einsatz
- 15: Bohrung
- 16: Durchgang
- 16a: Erster Ast
- 16b: Zweiter Ast
- 17: Mutter
- 18: Dichtung
- 19: Durchgang
- 20: Anschlussstück
- 21: Unterseite
- 25: Abschlussstück
- 26: Stützteil
- 27: Verbindungsteil
- 28: Kanal
- 29: Querborung
- 30: Fitting
- 31: Oberes Ende des Steigrohres
- 32: Leitungsrohr
- 33: Pfeil
- 34: Pfeil
- 35: Pfeil

## Patentansprüche

1. Wasserzirkulationsleitung (1) mit einem Steigrohr (3), einem schlauchförmigen Innenzirkulationsrohr (4), das im Steigrohr (3) angeordnet ist um mit diesem die Wasserzirkulationsleitung (1) für eine Brauchwasser- oder Heizwasserversorgungsanlage zu bilden, und einem Abschlussstück (25) für das schlauchförmige Innenzirkulationsrohr (4) mit einem Verbindungsteil (27) mit dem das Abschlussstück (25) mit dem oberen Ende (4a) des Innenzirkulationsrohres (4) verbunden ist und mit einem Stützteil (26), mit dem das Abschlussstück (25) am Steigrohr (3) abgestützt ist, **dadurch gekennzeichnet, dass** der Stützteil (26) als Klemmteil ausgebildet ist, der in das Steigrohr (3) eingeführt und in diesem gleitbar verschiebbar ist und dass der Stützteil (26) reibschlüssig mit dem Steigrohr (3) verbunden ist.

2. Wasserzirkulationsleitung (1) nach Anspruch 1, **dadurch gekennzeichnet, dass** der Stützteil (26) als federelastisches Spannteil ausgebildet ist und gegen die Innenseite des Steigrohres (3) gespannt ist.

3. Wasserzirkulationsleitung (1) nach Anspruch 1 oder 2, **dadurch gekennzeichnet, dass** der Stützteil (26) als elastische Haltelasche und insbesondere als Ring ausgebildet ist.

4. Wasserzirkulationsleitung (1) nach einem der Ansprüche 1 bis 3, **dadurch gekennzeichnet, dass** der Stützteil (26) als Ring oder als offene Klammer ausgebildet ist.

5. Wasserzirkulationsleitung (1) nach einem der Ansprüche 1 bis 4, **dadurch gekennzeichnet, dass** der Verbindungsteil (27) als schraubbarer Teil ausgebildet ist, der in das obere Ende (4a) des Innenzirkulationsrohres (4) eingeschraubt ist.

6. Wasserzirkulationsleitung (1) nach einem der Ansprüche 1 bis 5, **dadurch gekennzeichnet, dass** der Verbindungsteil (27) einen Kanal (28) aufweist, durch den Wasser in das Innenzirkulationsrohr (4) fliessen kann.

7. Wasserzirkulationsleitung (1) nach einem der Ansprüche 1 bis 6, **dadurch gekennzeichnet, dass** der Verbindungsteil (27) eine Querbohrung (29) aufweist, durch die von aussen Wasser in das Innenzirkulationsrohr (4) fliessen kann.

8. Wasserzirkulationsleitung nach einem der Ansprüche 1 bis 7, **dadurch gekennzeichnet, dass** sie an einem unteren Ende an ein Anschlussstück (20) angeschlossen ist, das einen Einsatz (14) aufweist, der mit dem unteren Ende des Innenzirkulationsrohres (4) verbunden ist.

9. Wasserzirkulationsleitung nach Anspruch 8, **dadurch gekennzeichnet, dass** der Einsatz (14) bei der Montage mit dem Innenzirkulationsrohr (4) nach unten aus einem Gehäuse (13) des Anschlussstückes (20) ausziehbar ist.

10. Verfahren zum Montieren einer Wasserzirkulationsleitung nach einem der Ansprüche 1 bis 9, **dadurch gekennzeichnet, dass** die Innenzirkulationsleitung (4) von oben in das Steigrohr (3) eingezogen wird, dass das Innenzirkulationsrohr (4) mit dem aufgesetzten Abschlussstück (25) nach unten um eine vorbestimmte Länge aus dem Gehäuse (13) des Anschlussstückes (20) nach unten herausgezogen wird, anschliessend der Einsatz (14) auf das untere Ende des Innenzirkulationsrohres (4) aufgesetzt wird und dass schliesslich das Innenzirkulationsrohr (4) im Steigrohr (3) nach oben geschoben und der Einsatz (14) am Gehäuse (13) des Anschlussstücks (20) befestigt wird.

## Claims

1. Water-circulation line (1) having a riser pipe (3), having a tubular inner circulation pipe (4), which is arranged in the riser pipe (3) in order to form, therewith, the water-circulation line (1) for a service-water or hot-water supply system, and having a termination component (25) for the tubular inner circulation pipe (4), this component having a connecting part (27), by way of which the termination component (25) is connected to the upper end (4a) of the inner circulation pipe (4), and a supporting part (26), by way of which the termination component (25) is supported on the riser pipe (3), **characterized in that** the supporting part (26) is designed in the form of a clamping part which is introduced into the riser pipe (3) and can be displaced therein in a slideable manner, and **in that** the supporting part (26) is connected to the riser pipe (3) with a frictional fit.

2. Water-circulation line (1) according to Claim 1, **characterized in that** the supporting part (26) is designed in the form of a resiliently elastic tensioning part and is tensioned against the inside of the riser pipe (3).

3. Water-circulation line (1) according to Claim 1 or 2, **characterized in that** the supporting part (26) is designed in the form of an elastic retaining lug and, in particular, in the form of a ring.

4. Water-circulation line (1) according to one of Claims 1 to 3, **characterized in that** the supporting part (26) is designed in the form of a ring or in the form of an open clamp.

5. Water-circulation line (1) according to one of Claims 1 to 4, **characterized in that** the connecting part (27) is designed in the form of a screw-fitting part, which is screwed into the upper end (4a) of the inner circulation pipe (4).

6. Water-circulation line (1) according to one of Claims 1 to 5, **characterized in that** the connecting part (27) has a channel (28), through which water can flow into the inner circulation pipe (4).

7. Water-circulation line (1) according to one of Claims 1 to 6, **characterized in that** the connecting part (27) has a transverse bore (29), through which water can flow into the inner circulation pipe (4) from outside.

8. Water-circulation line according to one of Claims 1 to 7, **characterized in that** it is connected, at a lower end, to a connection component (20), which has an insert (14) which is connected to the lower end of the inner circulation pipe (4).

9. Water-circulation line according to Claim 8, **characterized in that**, during installation, the insert (14) can be drawn downwards out of a housing (13) of the connection component (20) along with the inner circulation pipe (4).

10. Method of installing a water-circulation line according to one of Claims 1 to 9, **characterized in that** the inner circulation line (4) is drawn into the riser pipe (3) from above, **in that** the inner circulation pipe (4), with the termination component (25) attached, is drawn downwards by a predetermined length out of the housing (13) of the connection component (20), then the insert (14) is attached to the lower end of the inner circulation pipe (4), and **in that**, finally, the inner circulation pipe (4) is pushed upwards in the riser pipe (3) and the insert (14) is fastened on the housing (13) of the connection component (20).

## Revendications

1. Conduite de circulation d'eau (1) comprenant un tube montant (3), un tube de circulation interne de type tuyau souple (4), qui est disposé dans le tube montant (3) afin de former avec celui-ci la conduite de circulation d'eau (1) pour une installation d'alimentation en eau de traitement ou en eau chaude, et une pièce de terminaison (25) pour le tube de circulation interne de type tuyau souple (4) avec une pièce de connexion (27) avec laquelle la pièce de terminaison (25) est connectée à l'extrémité supérieure (4a) du tube de circulation interne (4) et avec une pièce de support (26) avec laquelle la pièce de terminaison (25) est supportée sur le tube montant (3), **caractérisée en ce que** la pièce de support (26) est réalisée sous forme de pièce de serrage qui est introduite dans le tube montant (3) et qui peut glisser dans celui-ci, et **en ce que** la pièce de support (26) est connectée par engagement par friction au tube montant (3).

2. Conduite de circulation d'eau (1) selon la revendication 1, **caractérisée en ce que** la pièce de support (26) est réalisée sous forme de pièce de serrage élastique à ressort et est serrée contre le côté intérieur du tube montant (3).

3. Conduite de circulation d'eau (1) selon la revendication 1 ou 2, **caractérisée en ce que** la pièce de support (26) est réalisée sous forme de patte de retenue élastique et notamment sous forme de bague.

4. Conduite de circulation d'eau (1) selon l'une quelconque des revendications 1 à 3, **caractérisée en ce que** la pièce de support (26) est réalisée sous forme de bague ou sous forme de pince ouverte.

5. Conduite de circulation d'eau (1) selon l'une quelconque des revendications 1 à 4, **caractérisée en ce que** la pièce de connexion (27) est réalisée sous forme de pièce pouvant être vissée, qui est vissée dans l'extrémité supérieure (4a) du tube de circulation interne (4).

6. Conduite de circulation d'eau (1) selon l'une quelconque des revendications 1 à 5, **caractérisée en ce que** la pièce de connexion (27) présente un canal (28) à travers lequel l'eau peut s'écouler dans le tube de circulation interne (4).

7. Conduite de circulation d'eau (1) selon l'une quelconque des revendications 1 à 6, **caractérisée en ce que** la pièce de connexion (27) présente un alésage transversal (29) à travers lequel l'eau peut s'écouler depuis l'extérieur dans le tube de circulation interne (4).

8. Conduite de circulation d'eau selon l'une quelconque des revendications 1 à 7, **caractérisée en ce qu'**elle est raccordée au niveau d'une extrémité inférieure à une pièce de raccordement (20) qui présente un insert (14) qui est connecté à l'extrémité inférieure du tube de circulation interne (4).

9. Conduite de circulation d'eau selon la revendication 8, **caractérisée en ce que** l'insert (14), lors du montage avec le tube de circulation interne (4), peut être retiré vers le bas hors d'un boîtier (13) de la pièce de raccordement (20).

10. Procédé de montage d'une conduite de circulation d'eau selon l'une quelconque des revendications 1 à 9, **caractérisé en ce que** le tube de circulation interne (4) est introduite par le haut dans le tube montant (3), **en ce que** le tube de circulation interne (4) avec la pièce de terminaison posée (25) est retiré vers le bas sur une longueur prédéterminée hors du boîtier (13) de la pièce de raccordement (20), puis l'insert (14) est posé sur l'extrémité inférieure du tube de circulation interne (4) et **en ce qu'**ensuite le tube de circulation interne (4) est poussé vers le haut dans le tube montant (3) et l'insert (14) est fixé au boîtier (13) de la pièce de raccordement (20).
